# FASCICULE DE BREVET EUROPEEN

(11) **EP 1 105 297 B1**
(45) Date de publication et mention de la délivrance du brevet: **21.05.2003**
(21) Numéro de dépôt: 99936715.4
(22) Date de dépôt: 10.08.1999
(51) Int. Cl.: B41J 2/175

(54) **MACHINE D'IMPRESSION DIRECTE PAR PROJECTION DE GOUTTES D'ENCRE SUR UN SUPPORT**
TINTENSTRAHLDRUCKER
DIRECT PRINTING MACHINE BY INK JET ON A MEDIUM

(30) Priorité: 10.08.1998 FR 9810250
(43) Date de publication de la demande: 13.06.2001
(73) Titulaire: Scitex Vision Limited, Herzelia - B (IL)
(72) Inventeur: BOUTET, Alain, F-65600 Semeac (FR); ALIAGA, Christophe, F-65000 Tarbes (FR)
(74) Mandataire: Ravina, Bernard
(86) Numéro de dépôt international: FR9901963
(87) Numéro de publication internationale: WO00009339

(56) Documents cités:
- EP-A- 0 322 131
- EP-A- 0 754 555
- WO-A-83/04393
- FR-A- 2 707 919
- US-A- 4 558 326
- PATENT ABSTRACTS OF JAPAN vol. 010, no. 174 (M-490), 19 juin 1986 (1986-06-19) & JP 61 024456 A (SANWA SEIKI KK), 3 février 1986 (1986-02-03)

## Description

La présente invention concerne une machine d'impression directe par projection de gouttes d'encre sur un support.

La technique du jet d'encre est connue (voir eg. FR-A-2 707 919).

Elle fait usage de têtes d'impression en céramique piézo-électrique dont une chambre par déformation projette l'encre en sortie de buses sur un support.
La projection de l'encre peut également être obtenue, pour certains types d'encre, par chauffage générant la formation d'une bulle gazeuse dont l'expulsion provoque le jet d'encre.

Ces techniques sont associées à des systèmes de pilotage par microprocesseur permettant d'obtenir la réalisation par projection d'encre de l'image souhaitée qui peut être, par exemple, un signe ou une lettre alphabétique ou une représentation quelconque. Ces techniques sont plus particulièrement utilisées dans le matériel de bureautique.

Dans ces matériels, les déplacements relatifs de la tête d'impression par jets d'encre et du support à imprimer sont de faible amplitude, ce qui ne nuit pas la qualité de l'impression, la dépression nécessaire en sortie des buses de projection n'étant pas affectée par de faibles déplacements.
Ces technologies ne sont cependant adaptées qu'à certains types d'encres spécifiques et ne conviennent pas pour la projection d'encres à fort pouvoir corrosifs dont l'emploi est recherché pour la qualité de l'impression obtenue et pour son adhésion inaltérable sur le support ou pour les encres à révélation par rayons ultraviolets.

L'invention vise à réaliser une machine permettant indifféremment l'impression directe, par des encres corrosives, c'est-à-dire à base de solvants ou ultraviolets, sur de petits formats ou de très grands formats et sur tout type de support, notamment rigides, plans ou en forme.
La réalisation d'une telle machine répondant à cette définition passe par la maîtrise d'un certain nombre de problèmes.

Les encres corrosives ne peuvent être chargées dans des cartouches distributrices connues de type HEWLETT PACKARD (marque déposée) ou LEXMARK (marque déposée), il est nécessaire de concevoir un système d'alimentation spécifique en encre avec des dispositifs permettant de maintenir une dépression de 4 millibars au niveau des buses de projection sans variation de pression préjudiciable à une bonne impression et ce, indépendamment de la donnée technique suivant laquelle les mouvements relatifs entre les têtes et buses de projection doivent être très rapides.
A titre d'exemple, les têtes et buses peuvent être soumises à des vitesses de déplacement de 800 millimètres par seconde et à des accélérations de 5000 millimètres par seconde au carré, ce qui génère une variation de pression au niveau des buses.

De plus, les buses fonctionnant en légère dépression, avec les variations sus-énoncées, sont susceptibles, en cours de déplacement en fonctionnement dynamique, d'aspirer des bulles d'air.
Cela génère une dégradation de leur fonctionnement : arrêt de projection, jet dévié, etc...
La présente invention vise à apporter une solution à ce problème dans la réalisation d'une machine d'impression directe.

A cet effet, la machine, selon l'invention d'impression directe fonctionnant par projection de gouttes d'encre sur un support, par une ou plusieurs têtes avec buses de projection, la dite machine étant du type à mouvements relatifs entre le support à imprimer et les têtes de projection, chaque tête étant de préférence dédiée à une couleur ou à une teinte se caractérise essentiellement en ce que :
- la ou les têtes est ou sont portées par un équipage mobile au-dessus du support à imprimer suivant les trois axes X, Y et Z orthogonaux dans l'espace voir eg. EP-A-754 555 ;
- chacune des têtes est dotée d'un réservoir tampon porté par l'équipage mobile
- la ou les têtes et leur réservoir tampon sont maintenus en dépression et les réservoirs tampons sont alimentés en pression à partir d'un ou des réservoirs à poste fixe.
Suivant une autre caractéristique de l'invention, l'équipage mobile amène cycliquement les têtes et les buses sur un système de nettoyage et d'entretien des têtes qui, par succion, nettoie les buses et les amorce, par raclage évacue les gouttes excédentaires et qui permet de maintenir les buses en situation de bon fonctionnement.

Suivant encore une autre caractéristique de l'invention, le volume interne de chaque réservoir tampon embarqué est divisé pour réduire l'amplitude des vagues produites par les déplacements des réservoirs.

D'autres avantages et caractéristiques de l'invention apparaîtront à la lecture de la description ci-après d'une forme de réalisation de l'invention donnée à titre d'exemple non limitatif et illustré par les dessins joints dans lesquels
- la figure 1 est une vue schématique en plan d'une machine selon l'invention
- la figure 2 est une représentation schématique du système hydraulique de la machine selon l'invention
- la figure 3 est une vue schématique des réservoirs tampons avec têtes de projection
- les figures 4 et 5 sont des vues en plan et en coupe de l'insert diviseur introduit dans chacun des réservoirs.
- la figure 6 représente en plan le système de nettoyage et d'entretien des têtes et buses de projection qui est raccordé au circuit hydraulique
- la figure 7 est une vue en coupe du dispositif représenté à la figure 6
- la figure 8 représente schématiquement le cycle d'entretien
- la figure 9 représente en coupe un réservoir tampon et un réservoir additionnel.

Telle que représentée schématiquement, vue en plan en figure 1, la machine selon l'invention comprend une table 1 rectangle comprenant un plateau plan, horizontal, de forme rectangle sur lequel est disposé le support devant recevoir l'impression.
Un portique 2 transversal est mobile dans le sens X sur la table.

Sur le portique 2 est monté un équipage embarqué 3 mobile par tous moyens connus suivant l'axe Y et l'axe Z ; les axes X, Y et Z étant orthogonaux dans l'espace. L'équipage mobile peut donc se déplacer en tout sens sur la table 1 et en hauteur suivant Z par rapport à celle-ci. Ses déplacements sont commandés par une unité de contrôle et de commande comportant un microprocesseur avec l'équipement connexe. La position de l'équipage mobile, notamment en hauteur, par rapport à la table est réglée par tout système de détection de type connu

Latéralement à la table est disposé, à poste fixe, un ou des réservoirs 4 recevant les encres utilisées et alimentant, par des conduites 7, le ou les réservoirs 6 de l'équipage mobile 3, ces réservoirs 6 étant situés plus bas que le ou les réservoirs 4.

A poste fixe, sur la table 1, est disposé un système 5 de nettoyage de têtes et plaques à buses de projection.

L'équipage embarqué 3 est représenté plus en détail dans la figure 2 avec le système hydraulique.

L'équipage embarqué mobile à grande vitesse comprend un ou plusieurs réservoirs tampons 6.
Dans l'exemple de la figure 2 sont représentés quatre réservoirs tampons 6, chacun d'eux étant dédié à une couleur d'encre ou à une teinte d'encre servant à composer une couleur, chacun d'eux est relié par une ligne de conduite 7 au réservoir 4 à poste fixe, lequel comprend autant de chambres et de lignes qu'il y a de réservoirs tampons.

A chaque réservoir tampon correspondent, en aval, une ou deux têtes de projection d'encre à système piézo-électrique ou autre, chaque tête alimentant ses buses de projection portées par une plaque à buses. Selon la forme préférée de réalisation chaque réservoir tampon 6 alimente une tête de projection et une seule. Par ailleurs les réservoirs tampons 6 sont indépendants les uns des autres et sont montés de manière amovibles sur l'équipage mobile. Cette disposition, en autorisant le remplacement individuel de chaque réservoir, facilite la maintenance de l'ensemble. Dans le même esprit on prévoira une disposition analogue pour les têtes de projection et les buses associées. Un autre avantage dans l'amovibilité des réservoirs 6 et des têtes de projection réside dans l'amélioration de la souplesse d'utilisation de la machine d'impression. Ainsi chaque réservoir 6 et tête de projection associée pourront maintenant être affectés à une seule couleur et à une seule catégorie d'encre on évite ainsi l'obligation d'un nettoyage complet des réservoirs et des têtes avant remplacement de l'encre justifié par des problèmes d'incompatibilité chimique et/ou physique qui peuvent exister entre des encres de différentes catégories et/ou de différentes couleurs.

Le repère 8 indique les connexions de chacune des têtes qui sont alimentées par un électrodistributeur asservi 9 en aval de chacun des réservoirs tampons 6. Les distributeurs 9 sont commandés individuellement par l'unité de contrôle et de commande. Par la commande des électrodistributeurs est interrompue ou établie la communication entre les réservoirs tampons et les têtes de projection associées et donc est établie ou interrompue l'alimentation en encre des buses de pulvérisation. Ces électrodistributeurs sont commandés indépendamment les uns des autres.

En amont de chacun des réservoirs tampons 6, sur chacune des lignes 7 d'alimentation depuis le réservoir à poste fixe 4, est monté un électrodistributeur asservi 10 commandé par l'unité de contrôle et de commande. Par la commande de chacun de ces électrodistributeurs est établie ou interrompue la communication entre les réservoirs 4 et 6 associés et donc l'alimentation ou non du réservoir 6 en encre.

De façon à détecter le niveau d'encre dans le réservoir et commander l'alimentation en encre lorsque le niveau est au minimum et interrompre cette alimentation lorsque le niveau est au maximum, au réservoir 6 est associé un détecteur de niveau apte à délivrer deux signaux électriques distincts dont un est représentatif d'un niveau minimum et dont l'autre est représentatif d'un niveau maximum. Ce détecteur de niveau est connecté électriquement à l'unité de contrôle et de commande pour délivrer à cette dernière les signaux de niveau minimum et niveau maximum.

Comme on peut le voir en figure 2, les réservoirs tampons 6 peuvent être maintenus en dépression par une ligne 11 commune avec moyen de mise en dépression 12, ladite ligne étant reliée à un compresseur 13. Ce moyen de mise en dépression est avantageusement constitué par un dispositif à effet venturi. Un tel dispositif, connu en soit, comprend un premier canal interne pourvu selon l'une de ses extrémités d'une bouche d'entrée d'air comprimé et selon son autre extrémité d'une bouche de sortie d'air comprimé. Dans ce canal interne débouche radialement l'extrémité d'un second canal connecté par son autre extrémité à la ligne 11. Par passage d'un flux d'air dans le premier canal est créé dans le second un effet d'aspiration générateur de la dépression.

La ligne 11 est dotée, entre le compresseur 13 et le dispositif à effet venturi 12, de moyens d'asservissement et réglage, tels que filtre, détendeur et manomètre de types connus et qui ne sont pas décrits.

Une dérivation 14 raccordée sur la ligne 11 est reliée, par l'intermédiaire d'un obturateur 15 commandé, à un dispositif à effet venturi 16 lequel met en dépression un réservoir 17 avec robinet de vidange 18.
Le réservoir en dépression 17 est relié par un électrodistributeur 19 au système 5 de nettoyage et d'entretien des buses de projection d'encre.
Le dispositif à effet venturi 12 sur la ligne 11 maintient le réservoir tampon en dépression.

Selon une autre forme de réalisation, chaque réservoir tampon 6 est équipé de son propre moyen de mise en dépression. Ce moyen de mise en dépression est constitué avantageusement par un dispositif à effet venturi 12 comme celui précédemment décrit. La bouche d'aspiration de ce dispositif à effet venturi est connectée directement par sa bouche d'aspiration à un perçage traversant pratiqué dans la paroi supérieure du réservoir tampon 6. Ainsi est créée une dépression dans la partie supérieure du réservoir 6, au dessus du niveau d'encre.

Selon une première forme de réalisation, les réservoirs tampons sont alimentés en encre par les lignes 7, la pression d'alimentation en encre étant de l'ordre de 0,1 à 0,2 bar.

Selon une seconde forme de réalisation chaque réservoir tampon 6 est alimenté en encre par un réservoir additionnel 34 qui lui est propre, le réservoir additionnel 34 étant connecté à la conduite correspondante 7 par l'électrodistributeur 10 correspondant. Ce réservoir additionnel, par exemple de forme cylindrique, comprend une paroi de fond, une paroi enveloppe dressée verticalement sur la paroi de fond et un couvercle d'obturation venant reposer sur la rive supérieure horizontale de la paroi enveloppe pour obturer l'ouverture que délimite ladite paroi à ce niveau. Le réservoir additionnel 34 reçoit le dispositif détecteur de niveau et est connecté au réservoir tampon 6 par une conduite inférieure 34a située en dessous du niveau minimum d'encre et par une conduite supérieure 34b située au dessus du niveau d'encre permettant respectivement l'alimentation en encre du réservoir tampon 6 et l'équilibre des pressions d'air dans les deux réservoirs. Préférentiellement, les conduites 34a et 34b assurent une liaison mécanique rigide entre le réservoir tampon 6 et le réservoir additionnel 34. Ainsi ces deux réservoirs 6 et 34 constituent tous deux un ensemble amovible d'un seul tenant.

Comme on peut le voir en figure 9, la partie inférieure de la paroi enveloppe du réservoir additionnel est dotée d'un perçage traversant auquel est connecté la bouche de sortie de l'électrodistributeur 10. Ce réservoir additionnel se trouve donc alimenté par le bas ; on évite ainsi lors de l'alimentation en encre, la formation de vagues et d'ondes de chocs, génératrices de variations de pression de l'encre dans le réservoir additionnel 34 et dans le réservoir tampon 6.

Le détecteur de niveau est avantageusement constitué par un flotteur 35 et par un capteur 36 de position du flotteur, ce capteur connecté électriquement à l'unité de contrôle et de commande, étant apte à délivrer à ladite unité un signal de niveau minimum et un signal de niveau maximum. Ce détecteur est porté par le couvercle du réservoir additionnel 34.

Les têtes de projection fonctionnent en légère dépression. Il est nécessaire pour la régularité de l'impression que cette dépression reste constante aux environs de moins 4 millibars ou subissent le moins de variations possibles, une variation de moins quatre à moins huit millibars étant acceptables.

Il est nécessaire qu'il y ait dans chacun des réservoirs tampons 6, indépendamment des variations de niveau d'encre et du déplacement de celle-ci dans chaque réservoir du fait du déplacement de l'équipage embarqué les portant, un minimum de changement de dépression pour éviter des variations de dépression en sortie de buses ce qui générerait des désordres d'impression.
A cet effet, chaque réservoir tampon 6 est divisé pour éviter la formation de vagues.
La figure 3 représente vue en coupe un réservoir tampon parmi les quatre réservoirs tampons 6 embarqués.

Chaque réservoir tampon 6 est de préférence un volume cylindrique, dont le sommet est obturé et dont la base 20 vers l'électrodistributeur et la tête est restreinte.
A cet effet, la paroi du fond 21 de chaque réservoir tampon présente un volume cylindrique de faible hauteur et de plus petit diamètre que celui du réservoir avec un ajutage 22 de sortie.
Dans le volume cylindrique de chacun des réservoirs tampon 6 est introduit un dispositif diviseur 23 qui le décompose en plusieurs petits réservoirs et remplit une fonction d'amortisseur casseur de vagues.

Tel que représenté aux figures 4 et 5, le dispositif diviseur est un bloc de section correspondant à celle du volume interne du réservoir tampon qui est doté de haut en bas de canaux parallèles 24 définissant autant de petits réservoirs.
Avantageusement, le diviseur présente à sa base un évidement 25 facilitant la circulation de l'encre.
Il va de soi que tout autre système réalisant une division et un cloisonnement du réservoir peut être adapté.

Les réservoirs tampons 6 et additionnels, les diviseurs et les couvercles sont réalisés en matériaux adaptés, résistants aux solvants des encres utilisées.

Le dispositif de nettoyage des plaques à buses et d'entretien de buses raccordés au compresseur par la dérivation 14 (figure 2) et représentés schématiquement en position à la figure 1 est représenté en détail aux figures 6 et 7.
Il est constitué d'une platine 26 de forme rectangle.
Sur cette platine sont ménagées des réservations de forme rectangle 27. Dans chacune des réservations 27 débouchent deux canaux 28 et 29 raccordés par des conduites au réservoir 17 en dépression.
Les réservations 27 sont alignées et décalées en biais par rapport à leur axe d'alignement.
Les réservations 27 reçoivent chacune une plaquette en un matériau souple, par exemple en silicone.
La plaquette présente deux lumières oblongues parallèles en biais.
Une première lumière 30 courte correspond à un ajutage du conduit 28. La lumière 30 est dotée de deux lèvres 31 de faible hauteur.
Une deuxième lumière 32 oblongue correspond au conduit 29. Cette lumière 32 présente une lèvre de raclage 33.

Le cycle d'entretien des têtes et buses est représenté en figure 8 en trait continu, les différentes étapes du cycle et le déplacement de la tête ou des têtes étant repérés par les lettres A, B, C, D, E, F et G.
En A la tête de projection est amenée à une vitesse V1 au-dessus des lèvres 31 de la lumière 30.
En B la tête est descendue à une vitesse V2 sur les lèvres 31.
En C la dépression à la tête est interrompue ; la succion est mise en fonctionnement par action du dispositif à effet venturi 16 pendant un temps T1.
En D la tête est remontée d'une valeur de 2 millimètres au-dessus des lèvres 31, la succion est arrêtée, la dépression est remise en marche.
En E la tête est déplacée à une vitesse V2 au-dessus de la lèvre racleuse 33.
En F la tête est remontée à une vitesse V3.
En G la tête est amenée au-dessus de la zone d'entretien et de la lumière 32, le crachage des trames, c'est-à-dire d'une quantité d'encre pendant un temps T, est déclenché.
Ce cycle d'entretien permet de nettoyer les buses et plaques à buse et d'amorcer les têtes et les buses tant en évitant un colmatage de celles ci, par exemple par évaporation des solvants.

Enfin pour éviter la migration des encres entre les différentes zones imprimées sur le support est réalisée une prépolymérisation. A cet effet en arrière des têtes de projection la machine est équipée d'un moyen apte à engendrer une polymérisation de l'encre apposée sur le support, ce moyen pouvant être constitué par une source de rayonnement de lumière ultraviolette orientée vers le support. Tout autre moyen adapté pourra être utilisé.

## Revendications

1. Machine d'impression directe sur un support faite sur une table (1) par une ou plusieurs têtes avec buses de projection, ladite machine étant du type à mouvements relatifs entre le support à imprimer et les têtes de projection, chaque tête étant de préférence dédiée à une couleur ou à une teinte, la ou les têtes est ou sont portées par un équipage mobile (3), au-dessus du support à imprimer, suivant les trois axes X, Y et Z orthogonaux dans l'espace, **caractérisée en ce que** chacune des têtes est dotée d'un réservoir tampon (6), amovible, séparable de la tête, porté par l'équipage mobile, et que la ou les têtes et leur réservoir tampon (6) sont maintenus en dépression pour assurer le fonctionnement de la ou des dite(s) tête(s).

2. Machine selon la revendication 1, **caractérisée en ce que** l'équipage mobile (3) amène cycliquement les têtes et les buses sur un système (5) de nettoyage et d'entretien qui, par succion, nettoie les buses et les amorce et par raclage évacue les gouttes excédentaires et qui permet de maintenir les buses en situation de bon fonctionnement.

3. Machine selon la revendication 1 **caractérisée en ce que** le volume interne de chaque réservoir tampon (6) embarqué est divisé pour réduire l'amplitude des vagues produites par les déplacements des réservoirs.

4. Machine selon la revendication 1 et la revendication 2 **caractérisée en ce que** un compresseur (13) relié par une ligne (11) à chaque réservoir tampon (6) comprend au moins un dispositif venturi (12) de mise en dépression desdits réservoirs tampons qui sont alimentés en encre par des lignes (7) à partir du ou des réservoirs (4) et qu'une dérivation (14) de la ligne (11) est reliée par l'intermédiaire d'un dispositif à effet venturi (16) au dispositif (5) de nettoyage des têtes et buses.

5. Machine selon la revendication 1 et la revendication 4 **caractérisée en ce que** un réservoir (17) est mis en dépression entre le dispositif à effet venturi (16) et le dispositif de nettoyage (5).

6. Machine selon la revendication 4 ou la revendication 5, **caractérisée en ce que** chaque réservoir tampon (6) est équipé de son propre dispositif à effet venturi (12).

7. Machine selon l'une quelconque des revendications précédentes, **caractérisée en ce que** chaque réservoir tampon (6) est alimenté en encre par un réservoir additionnel (34) équipé d'un dispositif détecteur de niveau et est connecté au réservoir tampon (6) par une conduite inférieure située en dessous du niveau minimum d'encre et par une conduite supérieure située au dessus du niveau d'encre permettant respectivement l'alimentation en encre du réservoir tampon (6) et l'équilibre des pressions d'air dans les deux réservoirs (6) et (34).

8. Machine selon la revendication 1 et la revendication 2 **caractérisée en ce que** le système de nettoyage comprend, pour chaque tête et/ou plaque à buse, une lumière (30) oblongue de succion et une lumière (32) oblongue de crachage de la trame.

9. Machine selon la revendication 1, la revendication 2 et la revendication 8 **caractérisée en ce que** la lumière de succion (30) est dotée de lèvres (31).

10. Machine selon la revendication 1, la revendication 2, la revendication 8 et la revendication 9, **caractérisée en ce que** la lumière (32) est dotée d'une lèvre (33) de raclage.

11. Machine selon la revendication 1 et les revendications 2, 8, 9, **caractérisée en ce que**, en cycle d'entretien, chaque tête passe par l'étape de succion de raclage et de crachage d'une trame.

12. Machine selon la revendication 1 et la revendication 3 **caractérisée en ce que** le volume interne de chaque réservoir embarqué reçoit un dispositif diviseur.

13. Machine selon l'une quelconque des revendications précédentes, **caractérisée en ce qu'** en arrière des têtes de projection elle est équipée d'un moyen apte à engendrer une polymérisation de l'encre apposé sur le support.

14. Machine selon l'une quelconque des revendications précédentes, **caractérisé en ce que** les réservoirs tampons (6) sont alimentés en encre à partir d'un ou de plusieurs réservoirs (4) à poste fixe par des lignes (7) d'alimentation sur chacune desquelles est montée un électrodistributeur asservi (9) commandé par l'unité de contrôle et de commande, par la commande de chacun de ces électrodistributeurs est établie ou interrompue la communication entre les réservoirs (4 et 6) associés et donc l'alimentation ou non du réservoir (6) en encre.

## Patentansprüche

1. Tintenstrahldrucker, der durch eine oder mehrere Druckköpfe mit Düsen auf einen auf einem Tisch (1) angeordneten Träger druckt, wobei die Maschine von Typ mit Relativbewegungen zwischen dem zu bedruckendem Träger und den Druckköpfen ist und jeder Druckkopf vorzugsweise einer Farbe oder einem Farbton gewidmet ist und der Druckkopf oder die Druckköpfe von einem oberhalb des zu bedruckendem Trägers mit den drei zueinander senkrechten Raumachsen X, Y und Z beweglichen Wagen (3) getragen sind, **dadurch gekennzeichnet, daß** jeder der Druckköpfe mit einem Pufferbehälter (6) versehen ist, der abnehmbar, vom Druckkopf trennbar und vom beweglichen Wagen getragen ist, und daß der Druckkopf oder die Druckköpfe und ihre Pufferbehälter (6) unter Unterdruck gehalten werden, um das Funktionieren des Druckkopfes oder der Druckköpfe zu gewährleisten.

2. Tintenstrahldrucker nach Anspruch 1, **dadurch gekennzeichnet, daß** der bewegliche Wagen (3) die Druckköpfe und die Düsen zyklisch über ein Reinigungs- und Wartungssystem (5) bringt, das durch Saugen die Düsen reinigt und sie betriebsbereit macht und durch Abstreifen die überschüssigen Tropfen beseitigt und es ermöglicht, die Düsen in gutem Funktionszustand zu erhalten.

3. Tintenstrahldrucker nach Anspruch 1, **dadurch gekennzeichnet, daß** das Innenvolumen jedes angesetzten Pufferbehälters unterteilt ist, um die Amplitude von Wellen zu verringern, welche durch die Verschiebungen der Behälter erzeugt werden.

4. Tintenstrahldrucker nach Ansprüchen 1 und 2, **dadurch gekennzeichnet, daß** ein Kompressor (13), der durch eine Leitung (11) mit jedem Pufferbehälter (6) verbunden ist. mindestens eine Venturi-Vorrichtung (12) aufweist, welche die Pufferbehälter unter Unterdruck setzt, wobei die Pufferbehälter von dem Behälter oder den Behältern (4) durch Leitungen (7) mit Tinte versorgt werden und eine Abzweigung (14) der Leitung (11) mittels einer Venturi-Vorrichtung (16) mit der Vorrichtung (5) zur Reinigung der Köpfe und Düsen verbunden ist.

5. Tintenstrahldrucker nach Ansprüchen 1 und 4, **dadurch gekennzeichnet, daß** ein Behälter (17) zwischen der Venturi-Vorrichtung (16) und der Reinigungsvorrichtung (5) unter Unterdruck gesetzt wird.

6. Tintenstrahldrucker nach Anspruch 4 oder 5, **dadurch gekennzeichnet, daß** jeder Pufferbehälter (6) mit seiner eigenen Venturi-Vorrichtung (12) ausgerüstet ist.

7. Tintenstrahldrucker nach einem der vorangehenden Ansprüche, **dadurch gekennzeichnet, daß** jeder Pufferbehälter (6) durch einen Zusatzbehälter (34) mit Tinte versorgt wird, der mit einer Niveau-Fühlervorrichtung ausgerüstet und mit dem Pufferbehälter (6) verbunden ist durch eine untere Leitung, die unterhalb des Mindestniveaus der Tinte liegt, und durch eine obere Leitung, die oberhalb des Tintenniveaus liegt, welche jeweils die Tintenversorgung des Pufferbehälters (6) und den Ausgleich der Luftdrücke in zwei Behältern (6) und (34) ermöglichen.

8. Tintenstrahldrucker nach Ansprüchen 1 und 2, **dadurch gekennzeichnet, daß** das Reinigungssystem für jeden Druckkopf und/oder jede Düsenplatte ein Langloch (30) zum Saugen und ein Langloch (32) zum Abblasen des Rasters aufweist.

9. Tintenstrahldrucker nach Ansprüchen 2 und 8, **dadurch gekennzeichnet, daß** Sauglangloch (30) mit Lippen (31) versehen ist.

10. Tintenstrahldrucker nach Ansprüchen 2, 8 und 9, **dadurch gekennzeichnet, daß** das Langloch (32) mit einer Abstreiflippe (33) versehen ist.

11. Tintenstrahldrucker nach Ansprüchen 1 und 2, 8, 9, **dadurch gekennzeichnet, daß** beim Wartungszyklus jeder Druckkopf die Stufe des Saugens, Abstreifens und Abblasens eines Rasters durchläuft.

12. Tintenstrahldrucker nach Ansprüchen 1 und 3, **dadurch gekennzeichnet, daß** das Innenvolumen jedes angesetzten Behälters eine Unterteilungsvorrichtung aufnimmt.

13. Tintenstrahldrucker nach einem der vorangehenden Ansprüche, **dadurch gekennzeichnet, daß** er hinter den Druckköpfen mit einer Vorrichtung ausgerüstet ist, welche eine Polymerisation der auf dem Träger angebrachten Tinte bewirken kann.

14. Tintenstrahldrucker nach einem der vorangehenden Ansprüche, **dadurch gekennzeichnet, daß** die Pufferbehälter (6) von einem oder mehreren in fester Position angeordneten Behältern (4) durch Versorgungsleitungen (7) versorgt werden, an denen jeweils ein geregelter Elektroverteiler (10) montiert ist, der durch die Kontroll-Steuereinheit gesteuert ist, so daß durch die Steuerung jedes dieser Elektroverteiler die Verbindung zwischen den einander zugeordneten Behältern (4 und 6) hergestellt oder unterbrochen wird und damit der Behälter (6) mit Tinte versorgt wird oder nicht versorgt wird.

## Claims

1. A machine for "direct to substrate" printing on a table (1) by one or more heads with spray nozzles, said machine being of the type displaying relative movement between the substrate to be printed and the spray heads, each head preferably being dedicated to one colour or one shade, the head(s) being carried by a moving element (3), above the substrate to be printed, along the three spatial, orthogonal axes X, Y and Z, **characterised in that** each of the heads is equipped with a removable buffer reservoir (6), separable from the head, carried by the moving element and **in that** the head(s) and their buffer reservoir(s) (6) are maintained at a negative pressure to ensure operation of said head(s).

2. A machine according to claim 1, **characterised in that** the moving element (3) brings the heads and nozzles cyclically to a cleaning and maintenance system (5) which, by suction, cleans the nozzles and primes them and, by scraping, removes the excess drops and which allows the nozzles to be kept in such a state that they operate well.

3. A machine according to claim 1, **characterised in that** the interior space of each fitted buffer reservoir (6) is divided to reduce the amplitude of the waves produced by reservoir displacement.

4. A machine according to claim 1 or claim 2, **characterised in that** a compressor (13) connected by a line (11) to each buffer reservoir (6) comprises at least one venturi device (12) for lowering the pressure of said buffer reservoirs which are supplied with ink via lines (7) from the reservoir(s) (4) and **in that** a branch (14) of the line (11) is connected via a venturi effect device (16) to the device (5) for cleaning the heads and nozzles.

5. A machine according to claim 1 and claim 4, **characterised in that** a reservoir (17) is set to negative pressure between the venturi effect device (16) and the cleaning device (5).

6. A machine according to claim 4 or claim 5, **characterised in that** each buffer reservoir (6) is provided with its own venturi effect device (12).

7. A machine according to any one of the preceding claims, **characterised in that** each buffer reservoir (6) is supplied with ink by an additional reservoir (34) provided with a level detector device, this reservoir (34) is connected to the buffer reservoir (6) by a lower duct situated below the minimum ink level and by an upper duct situated above the ink level, respectively allowing the buffer reservoir (6) to be supplied with ink and the air pressure in the two reservoirs (6) and (34) to be balanced.

8. A machine according to claim 1 and claim 2, **characterised in that** the cleaning system comprises, for each head and/or nozzle plate, an oblong suction slot (30) and an oblong array purging slot (32).

9. A machine according to claim 1, claim 2 and claim 8, **characterised in that** the suction slot (30) is equipped with lips (31).

10. A machine according to claim 1, claim 2, claim 8 and claim 9, **characterised in that** the slot (32) is equipped with a scraping lip (33).

11. A machine according to claim 1 and claims 2, 8, 9, **characterised in that**, in the maintenance cycle, each head passes through the array suction, scraping and purging stage.

12. A machine according to claim 1 and claim 3, **characterised in that** the interior space of each fitted reservoir accommodates a divider device.

13. A machine according to any one of the preceding claims, **characterised in that**, downstream of the spray heads, it is provided with a means capable of causing polymerisation of the ink affixed to the substrate.

14. A machine according to any one of the preceding claims, **characterised in that** the buffer reservoirs (6) are supplied with ink from one or more stationary reservoirs (4) by supply lines (7), on each of which is mounted a servo-driven solenoid valve (10) actuated by the control and actuation unit, actuation of each of these solenoid valves establishing or interrupting communication between the associated reservoirs (4 and 6) and thus supply or non-supply of the reservoir (6) with ink.
